# FASCICULE DE BREVET EUROPEEN

(11) **EP 3 277 592 B1**
(45) Date de publication et mention de la délivrance du brevet: **17.06.2020**
(21) Numéro de dépôt: 16714838.6
(22) Date de dépôt: 30.03.2016
(51) Int. Cl.: B65D 19/18

(54) **ELEMENT DE CONDITIONNEMENT POUR LE CONDITIONNEMENT D'UNE PILE DE FEUILLES DE SUBSTRAT ET ENSEMBLE DE CONDITIONNEMENT ASSOCIE**
VERPACKUNGSELEMENT ZUM VERPACKEN EINES STAPELS VON SUBSTRATBAHNEN UND ZUGEHÖRIGE VERPACKUNGSANORDNUNG
PACKAGING ELEMENT FOR PACKAGING A STACK OF SUBSTRATE SHEETS, AND ASSOCIATED PACKAGING ASSEMBLY

(30) Priorité: 30.03.2015 FR 1552674
(43) Date de publication de la demande: 07.02.2018
(73) Titulaire: Banque De France, 75001 Paris (FR)
(72) Inventeur: DA COSTA, David, 63170 Aubiere (FR); OLIVON, Denis, 63190 Lezoux (FR); GALLON, Michel, 63210 Rochefort-Montagne (FR)
(74) Mandataire: Regimbeau
(86) Numéro de dépôt international: PCT/EP2016/056944
(87) Numéro de publication internationale: WO 2016/156418

(56) Documents cités:
- WO-A2-2007/022304
- FR-A1- 2 927 883
- US-A1- 2011 132 801

## Description

### DOMAINE DE L'INVENTION

L'invention concerne un ensemble de conditionnement pour le conditionnement d'une pile de feuilles posée sur une palette. L'invention s'applique notamment, mais non exclusivement, au conditionnement de piles de feuilles imprimées utilisées pour la fabrication de billets de banque.

### ETAT DE LA TECHNIQUE

La fabrication de billets de banque comprend une série d'étapes, au cours desquelles des feuilles de substrat passent successivement dans différentes machines afin d'être imprimées et découpées. Le substrat peut être du papier ou tout autre support apte à être imprimé.

A l'issue de chaque étape, les feuilles de substrat sont conditionnées en piles pouvant comprendre plusieurs milliers de feuilles, chaque pile de feuilles étant stockée dans des racks en attendant de passer à l'étape suivante de fabrication. Le stockage des piles permet notamment un séchage des feuilles entre deux étapes de fabrication.

Il est à noter que, dans le cas où le substrat est à base de papier, le papier étant une matière dont les propriétés évoluent en fonction des conditions de température et d'hygrométrie, la hauteur d'une pile peut diminuer entre le moment où la pile sort d'une machine d'impression (à une température et une humidité supérieures à la température et à l'humidité ambiantes) et le moment où la pile est au repos, dans le lieu de stockage.

Afin de permettre la manutention et le stockage des piles, les piles sont généralement déposées, en sortie de machine, sur une palette propre à être prise en charge par un chariot élévateur ou un appareil de transport.

Les piles de feuilles sont très instables du fait d'un glissement des feuilles les unes par rapport aux autres. Ces piles doivent donc être maintenues pendant leur manutention et leur stockage.

A cet effet, une solution possible consiste à positionner des équerres rigides de maintien aux quatre coins de chaque pile de feuille et d'entourer l'ensemble avec un ruban adhésif permettant de serrer les équerres contre la pile.

En outre, afin de protéger les feuilles de la pile et d'empêcher que des feuilles puissent être prélevées à partir de la pile, un plateau est posé au-dessus des équerres et une coiffe souple de protection est enfilée sur l'ensemble, puis la pile munie de la coiffe est cerclée en croix avec un feuillard en polymère.

Cependant, malgré ces précautions, il a été constaté que les piles de feuilles avaient toujours tendance à se déformer pendant la manutention. La cause principale du glissement des feuilles les unes par rapport sont les à-coups générés par le démarrage et le freinage du chariot élévateur ou l'appareil de transport.

Dans le cas de feuilles fraichement imprimées, le glissement des feuilles les unes par rapport aux autres est préjudiciable car il entraine une dégradation de ces feuilles et/ou des bavures.

Par ailleurs, la mise en place des équerres et du ruban adhésif nécessite l'intervention simultanée de plusieurs opérateurs.

De plus, la mise en place des équerres, du ruban adhésif, du plateau, de la coiffe et du feuillard nécessite un grand nombre d'opérations, et requiert l'utilisation de matériel consommable (ruban adhésif, feuillard) et d'un outillage spécifique (dévidoir à feuillard, lance-feuillard électrique, cercleuse électrique). Ceci a l'inconvénient d'imposer à l'exploitant de gérer un grand nombre de références de consommables et d'équipements, dont il doit s'assurer de la disponibilité en permanence.

Enfin, dans le cas où la pile de feuilles n'est pas correctement centrée sur la palette, il existe un risque qu'une équerre se détache de la pile.

Le document FR 2 927 883 décrit une caisse-palette comprenant une palette 2 et une caisse 4. La caisse est composée de deux éléments de caisse opposés 3 et 3' s'articulant sur la palette 2 et repliables sur la palette. Chaque élément de caisse 3, 3' comprend un panneau central 5, 5' monté solidaire de la palette 2, et deux panneau latéraux 7 et 8 reliés au panneau central par des lignes de pliage 9 et 10. Les bords inférieurs des panneaux latéraux passent au-dessus de la face supérieure de la palette.

### RESUME DE L'INVENTION

Un but de l'invention est de proposer une solution de conditionnement d'une pile de feuilles qui permet de limiter de manière efficace le glissement des feuilles les unes par rapport aux autres pendant la manutention et le stockage de la pile.

Ce but est atteint dans le cadre de la présente invention, grâce à un ensemble comprenant une palette, une pile de feuilles de substrat posée sur une face supérieure de la palette (70) et un élément de conditionnement, l'élément de conditionnement comprenant :
- un panneau central destiné à être plaqué contre une face verticale de la pile, le panneau central présentant un bord inférieur, et
- deux panneaux latéraux raccordés au panneau central et propres, lorsque le panneau central est plaqué contre la face verticale de la pile avec le bord inférieur passant au-dessus de la face supérieure de la palette, à être positionnés respectivement de part et d'autre de la pile de feuilles, chaque panneau latéral venant en contact avec une face externe verticale de la palette.

Il a en effet été constaté que la déformation de la pile de feuilles se produit principalement dans une direction de déplacement de l'appareil de transport.

L'élément de conditionnement proposé peut être disposé avec le panneau central en contact avec la face avant ou la face arrière de la pile, qui s'étend transversalement à la direction de déplacement de l'appareil de transport.

Par ailleurs, les deux panneaux latéraux permettent de maintenir le panneau central par rapport à la palette, quelle que soit la position de la pile sur la palette (la pile n'étant pas nécessairement centrée sur la palette).

L'ensemble proposé peut présenter en outre les caractéristiques suivantes :
- les feuilles de substrat étant empilées selon une direction d'empilement, chaque panneau latéral présente une dimension mesurée selon la direction d'empilement supérieure à une dimension du panneau central mesurée selon la direction d'empilement,
- chaque panneau latéral forme une extension, qui, lorsque le panneau central est plaqué contre la face verticale de la pile avec le bord inférieur passant au-dessus de la face supérieure de la palette, s'étend vers le bas au-delà du bord inférieur du panneau central, chaque extension venant en contact avec une face externe verticale de la palette,
- chaque panneau latéral est monté pivotant sur le panneau central,
- chaque panneau latéral est raccordé au panneau central par une ligne de pliure,
- les panneaux sont formés d'une plaque unique de matériau,
- la plaque comprend deux couches de peau et une âme alvéolaire formée entre les deux couches de peau,
- la plaque est formée en matière plastique, telle que du polypropylène par exemple,
- chaque panneau latéral présente des pieds propres à venir en appui sur le sol de manière à maintenir le panneau central au-dessus de la palette,
- l'élément de conditionnement comprend des moyens de fixation agencés sur chaque panneau latéral, pour fixer chaque panneau latéral aux faces externes verticales de la palette,
- chaque panneau latéral présente une face interne destinée à être positionnée en regard la pile et une face externe, opposée à la face interne, l'élément de conditionnement comprenant des premiers moyens de fixation agencés sur la face interne et des deuxième moyens de fixation agencés sur la face externe, les deuxièmes moyens de fixation étant propres à coopérer avec des premiers moyens de fixation d'un autre élément de conditionnement identique pour fixer les panneaux latéraux de l'élément de conditionnement aux panneaux latéraux de l'autre élément de conditionnement,
- les premiers moyens de fixation comprennent une bande de fixation s'étendant sur la face interne selon une première direction, et les deuxièmes moyens de fixation comprennent une bande de fixation s'étendant sur la face externe selon une deuxième direction, la deuxième direction étant non parallèle à la première direction,
- les premiers moyens de fixation comprennent une structure à crochets s'étendant sur la face interne et les deuxièmes moyens de fixation comprennent une structure à boucles sur la face externe, les crochets étant propres à venir en prise avec les boucles pour fixer chaque panneau latéral à un autre panneau latéral,
- chaque panneau présente des ouvertures traversantes permettant à de l'air de circuler à travers le panneau pour favoriser le séchage des feuilles de la pile,
- les feuilles de substrat étant empilées selon une direction d'empilement, chaque ouverture présente une forme allongée selon une direction parallèle à la direction d'empilement,
- l'ensemble comprend deux éléments de conditionnement tels que définis précédemment, chaque élément de conditionnement étant propre à être disposé avec son panneau central plaqué respectivement contre une face avant et une face arrière de la pile, et une coiffe propre à être disposée au-dessus des deux éléments pour fermer le conditionnement.

L'ensemble peut présenter les caractéristiques suivantes :
- l'ensemble comprend en outre un premier crochet propre à venir en prise avec la palette d'un premier côté de la pile, un deuxième crochet propre à venir en prise avec la palette d'un deuxième côté de la pile, et au moins une sangle propre à relier chaque crochet à la coiffe pour maintenir les deux éléments de conditionnement et la coiffe sur la palette,
- l'ensemble comprend une première sangle reliée au premier crochet et une deuxième sangle reliée au deuxième crochet,
- chaque sangle comprend un orifice, et la coiffe comprend un pion propre à être inséré dans l'orifice pour fixer la sangle à la coiffe,
- le pion présente une extrémité avec un trou traversant transversal pour l'insertion d'un scellé,
- la coiffe présente un renfoncement, le pion s'étendant à partir du fond du renfoncement,
- la coiffe présente une gorge pour le passage de chaque sangle,
- chaque sangle comprend une première bande de fixation et la coiffe présente une deuxième bande de fixation, l'une des deux bandes comprenant une structure à boucles et l'autre des bandes comprenant une structure à crochets, les crochets étant propres à venir en prise avec les boucles pour fixer la sangle sur la coiffe de manière détachable,
- la coiffe comprend un panneau principal propre à être posé en appui sur des bords supérieurs des éléments de conditionnement et des rabats s'étendant perpendiculairement au panneau principal pour empêcher un accès à l'intérieur du conditionnement.

### PRESENTATION DES DESSINS

D'autres caractéristiques et avantages ressortiront encore de la description qui suit, laquelle est purement illustrative, et non limitative, et doit être lue en regard des figures annexées, parmi lesquelles :
- les figures 1A et 1B représentent de manière schématique, en vue de face et en vue de derrière, un élément de conditionnement conforme à un mode de réalisation de l'invention,
- la figure 2 représente de manière schématique, en coupe transversale, une structure possible d'une plaque de matériau formant l'élément de conditionnement,
- les figures 3A à 3C représentent de manière schématique différentes configurations de l'élément de conditionnement,
- la figure 4 représente de manière schématique un ensemble de conditionnement incluant l'élément de conditionnement des figures 1A et 1B,
- les figures 5 à 14 illustrent de manière schématique des étapes d'un procédé de conditionnement conforme à un mode de mise en œuvre de l'invention,
- la figure 15 représente de manière schématique une pile de feuilles de substrat conditionnée au moyen de l'ensemble de conditionnement.

### DESCRIPTION DETAILLEE D'UN MODE DE REALISATION

Sur les figures 1A et 1B, l'élément de conditionnement 1 représenté présente une forme générale plane. L'élément de conditionnement 1 est formé d'une plaque de matériau. Plus précisément, l'élément de conditionnement 1 illustré sur les figures 1A et 1B est formé par découpe à partir d'une plaque unique de matériau.

Comme illustré sur la figure 2, la plaque 2 de matériau utilisée comprend deux couches de peau 3 et 4 et une âme alvéolaire 5 formée entre les deux couches de peau 3 et 4. La plaque 2 est formée en matière plastique, telle que du polypropylène par exemple.

L'élément de conditionnement 1 comprend une première face 6 (ou face interne), visible sur la figure 1A, et une deuxième face 7 (ou face externe), opposée à la première face 6 et visible sur la figure 1B.

L'élément de conditionnement 1 comprend un panneau central 8, un premier panneau latéral 9 et un deuxième panneau latéral 10, le panneau central 8 s'étendant entre les deux panneaux latéraux 9 et 10.

Le panneau central 8 présente un bord supérieur 11, un bord inférieur 12, un premier côté 13 et un deuxième côté 14.

Le premier panneau latéral 9 présente un bord supérieur 15, un bord inférieur 16, un bord latéral 17 et un côté 18.

Le deuxième panneau latéral 10 présente un bord supérieur 19, un bord inférieur 20, un bord latéral 21 et un côté 22.

Le premier panneau latéral 9 et le deuxième panneau latéral 10 s'étendent respectivement à partir du premier côté latéral 13 et du deuxième côté latéral 14 du panneau central 8.

Le premier panneau latéral 9 et le deuxième panneau latéral 10 sont raccordés au panneau central 8 respectivement par une première ligne de pliure et une deuxième ligne de pliure s'étendant respectivement le long du premier côté 13 et du deuxième côté 14. Les lignes de pliure peuvent être formées par rainage de la plaque de matériau formant l'élément de conditionnement.

De cette manière, les panneaux latéraux 9 et 10 sont articulés sur le panneau central 8.

Alternativement, le premier panneau latéral 9 et le deuxième panneau latéral 10 pourraient être raccordés au panneau central 8 par des charnières mécaniques.

Chaque panneau latéral 9, 10 présente une hauteur H2, mesurée selon une première direction X (ou direction verticale), parallèle aux côtés 13 et 14 du panneau central 8, supérieure à la hauteur H1 du panneau central 8, mesurée selon la même direction X.

La plaque de matériau 2 formant l'élément de conditionnement 1 présente une échancrure 23 délimitée par le bord inférieur 12 du panneau central 8, l'échancrure 23 étant destinée à permettre l'insertion d'une palette de manutention sous le panneau central 8.

Plus précisément, l'échancrure 23 est délimitée par le bord inférieur 12 du panneau central 8 et par les côtés 13 et 14 des panneaux latéraux 9 et 10.

Ainsi, chaque panneau latéral 9 et 10 forme une extension 90 et 100 (délimitée par des traits pointillés sur les figures 1A et 1B), s'étendant vers le bas et au-delà du bord inférieur 12 du panneau central 8. Les extensions 90 et 100 des panneaux latéraux 9 et 10 s'étendent de part et d'autre de l'échancrure 23.

De plus, chaque panneau latéral 9 et 10 présente deux excroissances respectivement 24, 25 et 26, 27, s'étendant à partir de son bord inférieur 16 et 20. Chaque excroissance 24, 25, 26 et 27 forme un pied propre à venir en appui sur le sol de manière à maintenir le panneau central 8 au-dessus de la palette lors du montage de l'ensemble de conditionnement.

Par ailleurs, l'élément de conditionnement 1 comprend des premiers moyens de fixation 28, 29 (visibles sur la figure 1A), agencés sur la face interne 6 de l'élément. Les premiers moyens de fixation 28, 29 comprennent des premières bandes de fixation s'étendant sur chacun des panneaux latéraux 9 et 10. Les premières bandes s'étendent le long des bords 17 et 21 des panneaux latéraux 9 et 10, selon une direction parallèle à la première direction X.

L'élément de conditionnement 1 comprend également des deuxièmes moyens de fixation 30 à 35 (visibles sur la figure 1B), agencés sur la face externe 7 de l'élément. Les deuxièmes moyens de fixation 30 à 35 comprennent des deuxièmes bandes de fixation s'étendant sur chacun des panneaux latéraux 9 et 10. Les deuxièmes bandes s'étendent selon une deuxième direction Y, perpendiculaire à la première direction X.

Les premières et les deuxièmes bandes forment un système de fixation auto-agrippant, de type Velcro®. A cet effet, les premières bandes comprennent une structure à crochets tandis que les deuxièmes bandes comprennent une structure à boucles.

De cette manière, les deuxièmes moyens de fixation 30 à 35 agencés sur la face externe 7 sont propres à coopérer avec des premiers moyens de fixation 28 et 29 d'un autre élément de conditionnement identique pour fixer les panneaux latéraux 9 et 10 de l'élément de conditionnement aux panneaux latéraux de l'autre élément de conditionnement. Plus précisément, les crochets des premières bandes viennent en prise avec les boucles des deuxièmes bandes pour fixer chaque panneau latéral 9, 10 à un autre panneau latéral, de manière détachable.

L'élément de conditionnement comprend également des troisièmes moyens de fixation 36, 37 (visibles sur la figure 1A) agencés sur la face interne 6 de l'élément. Les troisièmes moyens de fixation 36, 37 comprennent des troisièmes bandes de fixation s'étendant sur chacun des panneaux latéraux 9 et 10. Les troisièmes bandes s'étendent le long des bords inférieurs 16 et 20 des panneaux latéraux 9 et 10, selon la deuxième direction Y.

Plus précisément, les troisièmes moyens de fixation 36, 37 sont agencés sur la face interne 6 de l'élément de conditionnement 1, sur chacune des extensions 90 et 100 respectives des panneaux latéraux 9 et 10.

Les troisièmes moyens de fixation 36, 37 sont propres à coopérer avec des moyens de fixation de la palette de manutention. Plus précisément, les troisièmes bandes comprennent une structure à crochet propre à venir en prise avec une structure à boucle des moyens de fixation de la palette.

Chaque panneau 8 à 10 présente des ouvertures traversantes 38 permettant à de l'air de circuler à travers le panneau. Chaque ouverture 38 présente une forme allongée selon la première direction X.

Sur la figure 3A, l'élément de conditionnement 1 est représenté en configuration repliée.

Dans cette configuration, les deux panneaux latéraux 9 et 10 sont rabattus contre le panneau central 8. La face interne 6 du premier panneau latéral 9 est en contact avec la face externe 7 du deuxième panneau latéral 10. Ainsi, les premiers moyens de fixation 28, 29 agencés sur le premier panneau latéral 9 sont en prise avec les deuxièmes moyens de fixation 30 à 35 agencés sur le deuxième panneau latéral 10, maintenant de ce fait l'élément de conditionnement 1 en position repliée.

Comme illustré sur la figure 3B, l'élément de conditionnement 1 peut être déployé. A cet effet, les panneaux latéraux 9 et 10 sont successivement pivotés par rapport au panneau central 8. Chaque panneau latéral 9 et 10 est pivoté autour de la ligne de pliure qui le relie au panneau central 8.

Sur la figure 3C, l'élément de conditionnement 1 est représenté en configuration déployée.

Dans cette configuration, chaque panneau latéral 9 et 10 est positionné dans un plan sensiblement perpendiculaire au plan dans lequel s'étend le panneau central 8 auquel il est articulé. L'élément de conditionnement 1 est propre à se maintenir de lui-même sur le sol, en appui sur les pieds 24 à 27.

Sur la figure 4, l'ensemble de conditionnement 40 comprend un premier élément de conditionnement 1A, un deuxième élément de conditionnement 1B, une coiffe 41, un premier organe d'attache 42A et un deuxième organe d'attache 42B.

Chaque élément de conditionnement 1A, 1B est identique à l'élément de conditionnement 1 décrit en référence aux figures 1A et 1B.

La coiffe 41 comprend un panneau principal 43, de forme générale rectangulaire et des rabats 44 s'étendant de manière rigide, perpendiculairement au panneau principal 43 à partir de chaque côté du panneau principal 43. Le panneau principal 43 et les rabats 44 sont formés par découpe à partir d'une plaque unique de matériau. La plaque peut présenter une structure identique à celle de la figure 2. Une fois découpée, la plaque est mise en forme de manière à orienter les rabats 44 par rapport au panneau principal 43.

La coiffe 41 comprend également une couche additionnelle 45 formant une surépaisseur sur la face supérieure du panneau principal 43. La couche additionnelle 45 peut être formée par découpe à partir d'une deuxième plaque de matériau. La couche additionnelle 45 ne recouvre pas totalement le panneau principal 43. La couche additionnelle 45 délimite ainsi un renfoncement sous la forme d'une gorge 47 s'étendant en travers du panneau principal 43. La gorge 47 s'étend depuis un premier côté du panneau principal 43 jusqu'à un deuxième côté du panneau principal 43, opposé au premier côté.

La coiffe 41 comprend également un pion 49 disposé au centre du panneau principal 43, dans la gorge 47. Le pion 49 s'étend à partir du fond de la gorge 47, en saillie du panneau principal 43. Le pion 49 peut être positionné de telle sorte qu'il dépasse peu ou pas de la couche additionnelle 45 afin de courir moins de risques de dégradations lors de la manutention de la coiffe 41. Le pion 49 présente une extrémité avec un trou traversant transversal 50.

Les organes d'attache 42A et 42B sont identiques entre eux. Chaque organe d'attache 42A, 42B comprend une sangle souple 51 et un crochet 52.

La sangle 51 présente une première extrémité raccordée au crochet 52, et une deuxième extrémité présentant un orifice 53. La sangle 51 comprend également un œillet en matériau rigide, entourant l'orifice 53.

Le crochet 52 comprend une tige 54 reliée à la sangle 51 et deux griffes 55.

Sur la figure 4, la pile 60 de feuilles de substrat à conditionner comprend une pluralité de feuilles de substrat empilée selon une direction X d'empilement (ou direction verticale). La pile 60 de feuilles peut comprendre plusieurs milliers de feuilles de substrat, par exemple 6000 feuilles de substrat. Chaque feuille de substrat est vierge, ou imprimée sur au moins une face avec un motif représentant une pluralité de billets de banque. Le substrat formant les feuilles peut être du papier ou tout autre support apte à être imprimé.

Les feuilles de substrat sont sensiblement alignées les unes par rapport aux autres dans la pile 60. La pile 60 de feuilles de substrat présente ainsi quatre faces sensiblement verticales 61, 62, 63 et 64, chaque face étant formée des bords superposés des feuilles de substrat.

La pile 60 de feuilles repose sur une palette de manutention 70. La palette de manutention 70 comprend une face supérieure 75 plane sur laquelle est disposée la pile 60 de feuilles, et quatre faces externes latérales 71, 72, 73 et 74 s'étendant perpendiculairement à la face supérieure 75. Au moins l'une des faces externes latérales 71 à 74 présente des ouvertures 76 pour l'insertion d'une fourche d'un appareil de manutention. Par ailleurs, les faces externes latérales 73 et 74 comprennent des moyens de fixation 77, sous la forme de bandes présentant une structure à boucles.

Les figures 5 à 14 illustrent les différentes étapes d'un procédé de montage de l'ensemble de conditionnement 40 autour d'une pile de feuilles de substrat 60.

Chaque élément de conditionnement 1A, 1B est initialement dans une configuration déployée, comme illustré par exemple sur la figure 3C.

Selon une première étape (figure 5), le premier élément de conditionnement 1A est positionné contre une première face verticale 61 de la pile 60 de feuilles.

Plus précisément, le premier élément de conditionnement 1A est positionné de sorte que la face interne 6 du panneau central 8 est plaquée contre la première face verticale 61 de la pile 60. Le panneau central 8 est disposé au-dessus de la palette 70, le bord inférieur 12 du panneau central 8 passant au-dessus de la face supérieure 75 de la palette 70.

Dans cette position, les deux panneaux latéraux 9 et 10 s'étendent de part et d'autre de la pile 60 de feuilles et de la palette 70. Les pieds 24 à 27 des panneaux latéraux 9 et 10 reposent sur le sol et maintiennent le panneau central 8 au-dessus de la palette 70.

De plus, chaque panneau latéral 9 et 10 du premier élément de conditionnement 1A est plaqué contre une face externe latérale 73 et 74 respective de la palette 70.

Plus précisément, les extensions 90 et 100 formées par les panneau latéraux 9 et 10 sont en contact avec les faces externes verticales 73 et 74 de la palette 70.

Les troisièmes moyens de fixation 36, 37 agencés sur la face interne 6 des panneaux latéraux 9, 10 viennent en prise avec des moyens de fixation 77 agencés sur les faces externes latérales 73 et 74 de la palette de manutention. La structure à crochets des troisièmes moyens de fixation 36, 37 viennent en prise avec la structure à boucles des moyens de fixation 77 de la palette 70. L'élément de conditionnement 1A se retrouve ainsi dans une configuration semi-rigide où la face interne 6 du panneau central 8 de l'élément de conditionnement 1A est au contact de la face 61 de la pile de feuilles 60, et est simultanément maintenu sur les faces externes latérales 73 et 74 de la palette de manutention 70.

Selon une deuxième étape (figure 6), le deuxième élément de conditionnement 1B est positionné contre une deuxième face verticale 62 de la pile 60 de feuilles, opposée à la première face verticale 61.

Plus précisément, le deuxième élément de conditionnement 1B est positionné de sorte que la face interne 6 du panneau central 8 est plaquée contre la deuxième face verticale 62 de la pile 60. Le panneau central 8 est disposé au-dessus de la palette 70, le bord inférieur 12 du panneau central 8 passant au-dessus de la face supérieure 75 de la palette 70.

Lors de la mise en place de ce deuxième élément de conditionnement 1B, il est possible d'appliquer une action mécanique afin d'amoindrir d'éventuels légers défauts d'empilement des feuilles de substrat et obtenir ainsi un empilement de meilleure qualité.

De plus, chaque panneau latéral 9, 10 du deuxième élément de conditionnement 1B est plaqué contre un panneau latéral respectif 10, 9 du premier élément de conditionnement 1A.

Les premiers moyens de fixation 28, 29 agencés sur la face interne 6 des panneaux latéraux 9, 10 du deuxième élément de conditionnement 1B viennent en prise avec des deuxièmes moyens de fixation 30 à 35 agencés sur la face externe 7 des panneaux latéraux 9 et 10 du premier élément de conditionnement 1A. La structure à crochets des premiers moyens de fixation 28, 29 du deuxième élément de conditionnement 1B vient en prise avec la structure à boucles des deuxièmes moyens de fixation 30 à 35 du premier élément de conditionnement 1A.

Comme les premières bandes de fixation et les deuxièmes bandes de fixation s'étendent selon des directions non parallèles, les structures à crochet à boucles viennent en prise même si les panneaux latéraux 9 et 10 des deux éléments de conditionnement 1A et 1B ne sont pas parfaitement alignés entre eux. De plus, cette disposition permet de limiter la force d'attache entre les éléments de conditionnement.

Grâce à cette disposition des bandes de fixation, les éléments de conditionnement 1A et 1B sont propres à venir enserrer des empilements de feuilles de substrat 60 de différents formats.

Selon une troisième étape (figures 7 et 8), la coiffe 41 est disposée au-dessus des deux éléments de conditionnement 1A et 1B pour fermer le conditionnement.

La coiffe 41 est disposée de sorte que le panneau principal 43 est posé en appui sur des bords supérieurs 11, 15 et 19 des éléments de conditionnement 1A et 1B et que les rabats 44 recouvrent partiellement les panneaux 8, 9 et 10 des éléments de conditionnement pour empêcher un accès à la pile de feuilles.

La coiffe 41 est maintenue par les éléments de conditionnement 1A et 1B au-dessus de la pile de feuilles 60, de sorte que la coiffe 41 ne repose pas sur la pile de feuilles 60. La coiffe 41 n'exerce ainsi aucune contrainte selon la direction X sur la pile de feuilles.

En outre, les dimensions de la coiffe 41 sont de préférence choisies suffisamment grandes relativement à la zone délimitée par les éléments de conditionnement 1A et 1B, de telle sorte à permettre de conditionner des piles de feuilles de substrat 60 de différents formats.

Selon une quatrième étape (figures 9 et 10), une fois le conditionnement fermé, les organes d'attache 42A et 42B sont installés.

Le crochet 52 du premier organe d'attache 42A est positionné d'un premier côté de la pile 60 et mis en prise avec la palette 70. Plus précisément, le crochet 52 est mis en prise avec l'une des faces externes latérales 73 de la palette 70. La face externe latérale 73 de la palette 70 avec laquelle le crochet 52 est mis en prise est la face externe latérale 73 contre laquelle est plaqué le deuxième panneau latéral 10 du premier élément de conditionnement 1A.

De même, le crochet 52 du deuxième organe d'attache 42B est positionné d'un deuxième côté de la pile 60, opposé au premier côté, et mis en prise avec la palette 70. Plus précisément, le crochet 52 est mis en prise avec l'une des faces latérales 74 de la palette 70 contre laquelle est plaqué le premier panneau latéral 9 du premier élément de conditionnement 1A.

Selon une cinquième étape (figures 11 et 12), le pion 49 est inséré dans l'orifice 53 de la sangle 51 du premier organe d'attache 42A pour fixer la sangle 51 à la coiffe 41.

De même, le pion 49 est inséré dans l'orifice 53 de la sangle 51 du deuxième organe d'attache 42B pour fixer la sangle 51 à la coiffe 41.

Les sangles 51 du premier organe d'attache 42A et du deuxième organe d'attache 42B s'étendent dans la gorge 47 de la coiffe 41.

Pour faciliter le montage des organes d'attache 42A et 42B, il est possible de prévoir que chaque sangle 51 comprend une première bande de fixation et la coiffe 41 présente une deuxième bande de fixation propre à coopérer avec la bande de fixation de la sangle. L'une des deux bandes peut comprendre une structure à boucles et l'autre des bandes peut comprendre une structure à crochets, les crochets étant propres à venir en prise avec les boucles pour fixer la sangle 51 sur la coiffe 41 de manière détachable.

Selon une sixième étape (figures 13 et 14), un scellé 80 est inséré à travers le trou 50 traversant transversal du pion 49. Une fois le scellé 80 inséré dans le trou 50, il n'est plus possible de retirer les sangles 51 sans endommager le scellé 80.

Chaque sangle 51 s'étend entre le crochet 52 auquel la sangle est reliée et le pion 49. Chaque sangle 51 s'étend devant l'un des panneaux latéraux 9, 10 du deuxième élément de conditionnement 1B, empêchant de ce fait de détacher le deuxième élément de conditionnement 1B du premier élément de conditionnement 1A. Par ailleurs, les rebords 44 de la coiffe 41 empêchent également tout démontage des éléments de conditionnement 1A et 1B.

L'ensemble des étapes qui précèdent peut être facilement réalisé par un seul opérateur et ne nécessite pas l'utilisation d'outil spécifique.

Le démontage de l'ensemble de conditionnement 40 requiert au préalable de rompre le scellé 80.

Une fois l'ensemble 40 démonté, les différents éléments de l'ensemble de conditionnement 40 peuvent être réutilisés pour conditionner une nouvelle pile de feuilles.

De plus, les éléments de conditionnement 1A et 1B peuvent être facilement stockés en configuration repliés, lorsqu'ils ne sont pas utilisés.

La figure 15 représente de manière schématique une pile de feuilles de substrat conditionnée.

La pile de feuilles de substrat conditionnée peut être transportée par un appareil de transport et stockée.

Pendant le transport, la pile de feuilles est maintenue entre le panneau central 8 du premier élément de conditionnement 1A en contact avec la première face 61 de la pile et le panneau central 8 du deuxième élément de conditionnement 1B en contact avec la deuxième face 62 de la pile.

La palette 70 est saisie par l'appareil de transport et déplacée de sorte que la première face 61 et la deuxième face 62 de la pile 60 s'étendent transversalement à la direction de déplacement de l'appareil de transport.

De cette manière, les panneaux centraux 8 des éléments de conditionnement 1A et 1B empêchent la déformation de la pile de feuilles du fait des à-coups se produisant dans la direction de déplacement de l'appareil de transport.

Pendant le stockage, les ouvertures d'aération 38 permettent à l'air de circuler à travers les éléments de conditionnement 1A et 1B pour favoriser le séchage des feuilles de la pile à l'intérieur du conditionnement.

La forme allongée des ouvertures 38 selon une direction parallèle à la direction X d'empilement, empêche qu'une feuille de la pile puisse être prélevée à travers l'une des ouvertures 38.

## Revendications

1. Ensemble comprenant une palette (70), une pile (60) de feuilles de substrat posée sur une face supérieure (75) de la palette (70) et un élément de conditionnement (1), l'élément de conditionnement (1) comprenant :
- un panneau central (8) destiné à être plaqué contre une face verticale (61, 62) de la pile (60), le panneau central (8) présentant un bord inférieur (12), et
- deux panneaux latéraux (9, 10) raccordés au panneau central (8) et propres, lorsque le panneau central (8) est plaqué contre la face verticale (61, 62) de la pile avec le bord inférieur (12) passant au-dessus de la face supérieure (75) de la palette (70), à être positionnés respectivement de part et d'autre de la pile de feuilles, chaque panneau latéral (9, 10) venant en contact avec une face externe verticale (73, 74) de la palette (70).

2. Ensemble selon la revendication 1, dans lequel chaque panneau latéral (9, 10) forme une extension (90, 100) qui, lorsque le panneau central (8) est plaqué contre la face verticale (61, 62) de la pile avec le bord inférieur (12) passant au-dessus de la face supérieure (75) de la palette (70), s'étend vers le bas au-delà du bord inférieur (12) du panneau central (8), chaque extension (90, 100) venant en contact avec une face externe verticale (73, 74) de la palette (70).

3. Ensemble selon l'une des revendications qui précèdent, dans lequel chaque panneau latéral (9, 10) est monté pivotant sur le panneau central (8).

4. Ensemble selon l'une des revendications qui précèdent, dans lequel chaque panneau latéral (9, 10) est raccordé au panneau central (8) par une ligne de pliure.

5. Ensemble selon l'une des revendications qui précèdent, dans lequel chaque panneau latéral (9, 10) présente des pieds (24-27) propres à venir en appui sur le sol de manière à maintenir le panneau central (8) au-dessus de la palette (70).

6. Ensemble selon l'une des revendications qui précèdent, dans lequel l'élément de conditionnement (1) comprend des moyens de fixation (36, 37) agencés sur chaque panneau latéral (9, 10), pour fixer chaque panneau latéral (9, 10) aux faces verticales (73, 74) de la palette (70).

7. Ensemble selon l'une des revendications qui précèdent, dans lequel chaque panneau latéral (9, 10) présente une face interne (6) destiné à être positionnée en regard la pile (60) et une face externe (7), opposée à la face interne (6), l'élément de conditionnement (1) comprenant des premiers moyens de fixation (28, 29) agencés sur la face interne (6) et des deuxième moyens de fixation (30-35) agencés sur la face externe (7), les deuxièmes moyens de fixation (30-35) étant propres à coopérer avec des premiers moyens de fixation (28, 29) d'un autre élément de conditionnement identique pour fixer les panneaux latéraux (9, 10) de l'élément de conditionnement (1) aux panneaux latéraux de l'autre élément de conditionnement.

8. Ensemble selon la revendication 7, dans lequel les premiers moyens de fixation (28, 29) comprennent une bande de fixation s'étendant sur la face interne (6) selon une première direction (X), et les deuxièmes moyens de fixation (30-35) comprennent une bande de fixation s'étendant sur la face externe (7) selon une deuxième direction (Y), la deuxième direction (Y) étant non parallèle à la première direction (X).

9. Ensemble selon l'une des revendications qui précèdent, dans lequel chaque panneau (8-10) présente des ouvertures traversantes (38) permettant à de l'air de circuler à travers le panneau pour favoriser le séchage des feuilles de la pile (60).

10. Ensemble selon la revendication 9, dans lequel, les feuilles de substrat étant empilées selon une direction d'empilement (X), chaque ouverture (38) présente une forme allongée selon une direction parallèle à la direction d'empilement (X).

11. Ensemble selon l'une des revendications 1 à 10, comprenant :
- deux éléments de conditionnement (1A, 1B), chaque élément de conditionnement (1A, 1B) étant propre à être disposé avec son panneau central (8) plaqué respectivement contre une face avant (61) et une face arrière (62) de la pile (60), et
- une coiffe (41) propre à être disposée au-dessus des deux éléments (1A, 1B) pour fermer le conditionnement.

12. Ensemble selon la revendication 11, comprenant en outre un premier crochet (52) propre à venir en prise avec la palette (70) d'un premier côté de la pile (60), un deuxième crochet (52) propre à venir en prise avec la palette (70) d'un deuxième côté de la pile (60), et au moins une sangle (51) propre à relier chaque crochet (52) à la coiffe (41) pour maintenir les deux éléments de conditionnement (1A, 1B) et la coiffe (41) sur la palette (70).

13. Ensemble selon la revendication 12, comprenant une première sangle (51) reliée au premier crochet (52) et une deuxième sangle (51) reliée au deuxième crochet (52).

14. Ensemble selon l'une des revendications 12 et 13, dans lequel chaque sangle (52) comprend un orifice (53), et la coiffe (41) comprend un pion (49) propre à être inséré dans l'orifice (53) pour fixer la sangle (52) à la coiffe (41).

15. Ensemble selon la revendication 14, dans lequel le pion (49) présente une extrémité avec un trou traversant transversal (50) pour l'insertion d'un scellé (80).

16. Ensemble selon l'une des revendications 11 à 15, dans lequel la coiffe (41) comprend un panneau principal (43) propre à être posé en appui sur des bords supérieures (11, 15, 19) des éléments de conditionnement (1A, 1B) et des rabats (44) s'étendant perpendiculairement au panneau principal (43) pour empêcher un accès à l'intérieur du conditionnement.

## Patentansprüche

1. Anordnung, die eine Palette (70), einen Stapel (60) von Substratbahnen, der auf eine Oberseite (75) der Palette (70) gelegt ist, und ein Verpackungselement (1) umfasst, wobei das Verpackungselement (1) umfasst:
- eine mittlere Platte (8), die dazu bestimmt ist, gegen eine vertikale Seite (61, 62) des Stapels (60) gedrückt zu werden, wobei die mittlere Platte (8) einen unteren Rand (12) umfasst, und
- zwei seitliche Platten (9, 10), die mit der mittleren Platte (8) verbunden sind und geeignet sind, wenn die mittlere Platte (8) gegen die vertikale Seite (61, 62) des Stapels gedrückt ist, wobei der untere Rand (12) dabei über der oberen Seite (75) der Palette (70) verläuft, auf beiden Seiten des Stapels von Bahnen positioniert zu werden, wobei jede seitliche Platte (9, 10) mit einer vertikalen Außenseite (73, 74) der Palette (70) in Kontakt gelangt.

2. Anordnung nach Anspruch 1, wobei jede seitliche Platte (9, 10) eine Erweiterung (90, 100) bildet, die, wenn die mittlere Platte (8) gegen die vertikale Seite (61, 62) des Stapels gedrückt ist, wobei der untere Rand (12) dabei über der oberen Seite (75) der Palette (70) verläuft, sich über den unteren Rand (12) der mittleren Platte (8) hinaus nach unten erstreckt, wobei jede Erweiterung (90, 100) mit einer vertikalen Außenseite (73, 74) der Palette (70) in Kontakt gelangt.

3. Anordnung nach einem der vorhergehenden Ansprüche, wobei jede seitliche Platte (9, 10) auf der mittleren Platte (8) schwenkbar montiert ist.

4. Anordnung nach einem der vorhergehenden Ansprüche, wobei jede seitliche Platte (9, 10) durch eine Falzlinie mit der mittleren Platte (8) verbunden ist.

5. Anordnung nach einem der vorhergehenden Ansprüche, wobei jede seitliche Platte (9, 10) Füße (24-27) aufweist, die geeignet sind, derart auf dem Boden in Auflage zu gelangen, dass die mittlere Platte (8) über der Palette (70) gehalten wird.

6. Anordnung nach einem der vorhergehenden Ansprüche, wobei das Verpackungselement (1) Befestigungsmittel (36, 37) umfasst, die auf jeder seitlichen Platte (9, 10) eingerichtet sind, um jede seitliche Platte (9, 10) an den vertikalen Außenseite (73, 74) der Palette (70) zu befestigen.

7. Anordnung nach einem der vorhergehenden Ansprüche, wobei jede seitliche Platte (9, 10) eine Innenseite (6), die dazu bestimmt ist, dem Stapel (60) gegenüberstehend positioniert zu werden, und eine Außenseite (7) aufweist, die der Innenseite (6) entgegengesetzt ist, wobei das Verpackungselement (1) erste Befestigungsmittel (28, 29), die an der Innenseite (6) eingerichtet sind, und zweite Befestigungsmittel (30-35) umfasst, die an der Außenseite (7) eingerichtet sind, wobei die zweiten Befestigungsmittel (30-35) geeignet sind, mit ersten Befestigungsmitteln (28, 29) eines anderen, identischen Verpackungselements zusammenzuwirken, um die seitlichen Platten (9, 10) des Verpackungselements (1) an den seitlichen Platten des anderen Verpackungselements zu befestigen.

8. Anordnung nach Anspruch 7, wobei die ersten Befestigungsmittel (28, 29) ein Befestigungsband umfassen, das sich entlang einer ersten Richtung (X) auf der Innenseite (6) erstreckt, und die zweiten Befestigungsmittel (30-35) ein Befestigungsband umfassen, das sich entlang einer zweiten Richtung (Y) auf der Außenseite (7) erstreckt, wobei die zweite Richtung (Y) nicht parallel zu der ersten Richtung (X) ist.

9. Anordnung nach einem der vorhergehenden Ansprüche, wobei jede Platte (8-10) Durchgangsöffnungen (38) aufweist, die das Zirkulieren von Luft durch die Platte ermöglichen, um das Trocknen der Bahnen des Stapels (60) zu begünstigen.

10. Anordnung nach Anspruch 9, wobei die Substratbahnen entlang einer Stapelungsrichtung (X) gestapelt sind, wobei jede Öffnung (38) eine Form aufweist, die entlang einer Richtung parallel zur Stapelungsrichtung (X) länglich ist.

11. Anordnung nach einem der Ansprüche 1 bis 10, die umfasst:
- zwei Verpackungselemente (1A, 1B), wobei jedes Verpackungselement (1A, 1B) geeignet ist, mit ihrer gegen eine vordere Seite (61) beziehungsweise eine hintere Seite (62) des Stapels (60) gedrückten mittleren Platte (8) angeordnet zu werden, und
- einen Deckel (41), der geeignet ist, über den zwei Elementen (1A, 1B) angeordnet zu werden, um die Verpackung zu schließen.

12. Anordnung nach Anspruch 11, die ferner einen ersten Haken (52), der geeignet ist, mit der Palette (70) von einer ersten Seite des Stapels (60) in Eingriff zu gelangen, einen zweiten Haken (52), der geeignet ist, mit der Palette (70) von einer zweiten Seite des Stapels (60) in Eingriff zu gelangen, und mindestens einen Gurt (51) umfasst, der geeignet ist, jeden Haken (52) mit dem Deckel (41) zu verbinden, um die zwei Verpackungselemente (1A, 1B) und den Deckel (41) auf der Palette (70) zu halten.

13. Anordnung nach Anspruch 12, die einen ersten Gurt (51), der mit dem ersten Haken (52) verbunden ist, und einen zweiten Gurt (51) umfasst, der mit dem zweiten Haken (52) verbunden ist.

14. Anordnung nach einem der Ansprüche 12 und 13, wobei jeder Gurt (51) eine Öffnung (53) umfasst und der Deckel (41) einen Stift (49) umfasst, der geeignet ist, in die Öffnung (53) eingesetzt zu werden, um den Gurt (51) an dem Deckel (41) zu befestigten.

15. Anordnung nach Anspruch 14, wobei der Stift (49) ein Ende mit einem Querdurchgangsloch (50) zum Einsetzen eines Siegels (80) umfasst.

16. Anordnung nach einem der Ansprüche 11 bis 15, wobei der Deckel (41) eine Hauptplatte (43), die geeignet ist, in Auflage gegen obere Ränder (11, 15, 19) der Verpackungselemente (1A, 1B) gesetzt zu werden, und Klappen (44) umfasst, die sich senkrecht zu der Hauptplatte (43) erstrecken, um einen Zugang zum Inneren der Verpackung zu verhindern.

## Claims

1. An assembly comprising a pallet (70), a stack (60) of substrate sheets placed on an upper face (75) of the pallet (70) and a packaging element (1), the packaging element (1) comprising:
- a central panel (8) intended to be pressed against a vertical face (61, 62) of the stack (60), the central panel (8) having a lower edge (12), and
- two side panels (9, 10) connected to the central panel (8) and able, when the central panel (8) is pressed against the vertical face (61, 62) of the stack with the lower edge (12) passing above the upper face (75) of the pallet (70), to be positioned respectively on either side of the stack of sheets, each side panel (9, 10) coming in contact with a vertical outer face (73, 74) of the pallet (70) .

2. The assembly according to claim 1, wherein each side panel (9, 10) forms an extension (90, 100) which, when the central panel (8) is pressed against the vertical face (61, 62) of the stack with the lower edge (12) passing above the upper face (75) of the pallet (70), extends downwardly beyond the lower edge (12) of the central panel (8), each extension (90, 100) coming into contact with a vertical outer face (73, 74) of the pallet (70).

3. The assembly according to any of the preceding claims, wherein each side panel (9, 10) is pivotally mounted on the central panel (8).

4. The assembly according to any of the preceding claims, wherein each side panel (9, 10) is connected to the central panel (8) by a fold line.

5. The assembly according to any of the preceding claims, wherein each side panel (9, 10) has feet (24-27) for bearing on the ground so as to keep the central panel (8) above the pallet (70).

6. The assembly according to any of the preceding claims, wherein the packaging element (1) comprises fastening means (36, 37) arranged on each side panel (9, 10) to fasten each side panel (9, 10) to the vertical outer faces (73, 74) of the pallet (70).

7. The assembly according to any of the preceding claims, wherein each side panel (9, 10) has an inner face (6) intended to be positioned facing the stack (60) and an outer face (7), opposite to the inner face (6), the packaging element (1) comprising first fastening means (28, 29) arranged on the inner face (6) and second fastening means (30-35) arranged on the outer face (7), the second fastening means (30-35) being able to cooperate with first fastening means (28, 29) of another identical packaging element to fasten the side panels (9, 10) of the packaging element (1) to the side panels of the other packaging element.

8. The assembly according to claim 7, wherein the first fastening means (28, 29) comprise a fastening strip extending on the inner face (6) along a first direction (X), and the second fastening means (30-35) comprise a fastening strip extending on the outer face (7) along a second direction (Y), the second direction (Y) being non-parallel with the first direction (X).

9. The assembly according to any of the preceding claims, wherein each panel (8-10) has through-openings (38) allowing air to flow through the panel to promote drying of the sheets of the stack (60).

10. The assembly according to claim 9, wherein the substrate sheets being stacked in a stacking direction (X), each opening (38) has an elongated shape along a direction parallel with the stacking direction (X).

11. The assembly according to any of claims 1 to 10, comprising:
- two packaging elements (1A, 1B), each packaging element (1A, 1B) being able to be disposed with its central panel (8) respectively pressed against a front face (61) and a rear face (62) of the stack (60), and
- a cap (41) specific to be disposed above the two elements (1A, 1B) to close the packaging.

12. The assembly according to claim 11, further comprising a first hook (52) able to be engaged with the pallet (70) on a first side of the stack (60), a second hook (52) able to be engaged with the pallet (70) on a second side of the stack (60), and at least one strap (51) able to connect each hook (52) to the cap (41) to hold the two packaging elements (1A, 1B) and the cap (41) on the pallet (70).

13. The assembly according to claim 12, comprising a first strap (51) connected to the first hook (52) and a second strap (51) connected to the second hook (52).

14. The assembly according to any of claims 12 and 13, wherein each strap (51) comprises an orifice (53), and the cap (41) comprises a pin (49) able to be inserted into the orifice (53) to fasten the strap (51) to the cap (41).

15. The assembly according to claim 14, wherein the pin (49) has one end with a transverse through-hole (50) for the insertion of a seal (80).

16. The assembly according to any of claims 11 to 15, wherein the cap (41) comprises a main panel (43) able to be placed in abutment on upper edges (11, 15, 19) of the packaging elements (1A, 1B) and flaps (44) extending perpendicularly to the main panel (43) to prevent access to the interior of the packaging.
